# EUROPÄISCHE PATENTSCHRIFT

(11) **EP 1 310 021 B1**
(45) Veröffentlichungstag und Bekanntmachung des Hinweises auf die Patenterteilung: **23.08.2006**
(21) Anmeldenummer: 01971815.4
(22) Anmeldetag: 30.07.2001
(51) Int. Cl.: H01R 33/965, F21V 25/12, F21S 8/00

(54) **EXPLOSIONSGESCHÜTZTE LEUCHTE UND STECKVERBINDUNG**
EXPLOSION-PROTECTED LIGHT FITTING AND PLUG-IN CONNECTION
APPAREIL D'ECLAIRAGE A L'EPREUVE DES EXPLOSIONS ET CONNECTEUR

(30) Priorität: 17.08.2000 DE 20014168 U
(43) Veröffentlichungstag der Anmeldung: 14.05.2003
(73) Patentinhaber: Cooper Crouse-Hinds GmbH, 59494 Soest (DE)
(72) Erfinder: SCHWARZ, Gerhard, 69636 Schönbrunn-Allemühl (DE)
(74) Vertreter: Grünecker, Kinkeldey, Stockmair & Schwanhäusser Anwaltssozietät
(86) Internationale Anmeldenummer: PCT/EP2001/008798
(87) Internationale Veröffentlichungsnummer: WO 2002/015348

(56) Entgegenhaltungen:
- EP-A- 0 344 628
- US-A- 4 435 744
- US-A- 5 012 395
- US-A- 5 381 321

## Beschreibung

Die Erfindung betrifft eine explosionsgeschützte Leuchte mit einem Leuchtengehäuse und einem an diesem mittels wenigstens einer Fassung befestigbaren und elektrisch versorgbaren Leuchtmittel, welche Fassung über zumindest eine Anschlussklemme mit einer Versorgungsleitung verbindbar ist und welches Leuchtengehäuse durch eine lichtdurchlässige Abdeckung verschließbar und nur im spannungsfreien Zustand zu öffnen ist.

Bei solchen vorbekannten, explosionsgeschützten Leuchten ist in der Regel innerhalb der Leuchte eine Schalteinrichtung angeordnet, die sicherstellt, dass die Leuchte bei Lösen der Abdeckung spannungsfrei geschaltet wird. Eine solche Schalteinrichtung ist beispielsweise als sogenannter Zwangstrenner ausgebildet. Zur Versorgung der Leuchte sind im Leuchtengehäuse in der Regel Leitungsein- oder -durchführungen ausgebildet, durch die eine entsprechende Versorgungsleitung bis ins Innere des Leuchtengehäuses verlegbar ist. Dort wird die Versorgungsleitung an entsprechenden Anschlussklemmen angeschlossen. Diese ist mit einer Fassung eines Leuchtmittels verbunden.

Bei einer solchen vorbekannten Leuchte soll verhindert werden, dass beispielsweise bei einem Leuchtmittelwechsel unter Spannung stehenden Teile berührt werden können. Soll die gesamte Leuchte ausgetauscht oder repariert werden, ist es in der Regel erforderlich, die Versorgungsleitung selbst spannungsfrei zu schalten.

Der Erfindung liegt daher die Aufgabe zugrunde, eine Leuchte der eingangs genannten Art dahingehend zu verbessern, dass einfach und kostengünstig eine Spannungsfreischaltung des Leuchtmittels oder der Leuchte insgesamt erfolgen kann und gleichzeitig ein Berührungsschutz gegenüber unter Spannung stehenden Teilen der Leuchte und unter Berücksichtigung der Erfordernisse für explosionsgeschützte Leuchten gesichert ist.

Diese Aufgabe wird im Zusammenhang mit den Merkmalen des Oberbegriffs des Anspruchs 1 dadurch gelöst, dass außen am Leuchtengehäuse eine Steckelement angeordnet ist, mit dem ein entsprechendes Gegenelement der Versorgungsleitung insbesondere explosionsgeschützt verbindbar ist, wobei bis zum Lösen der Verbindung von Steckelement und Gegenelement, im folgenden abgekürzt Stecker und Steckbuchse genannt, die Abdeckung in ihrer Schließstellung verriegelt ist.

Durch die Verlegung des Anschlusses der Versorgungsleitung relativ zur Leuchte nach außen, sind entsprechende aufwendige Leitungseinführungen sowie Anschlussklemmen nicht mehr notwendig. Gleichzeitig ist sichergestellt, dass erst nach Spannungsfreischalten der Leuchte, d.h. nach Lösen der Steckverbindung von Steckelement und Gegenelement, die Abdeckung zum Austausch eines Leuchtmittels geöffnet werden kann oder insgesamt die gesamte Leuchte ausgetauscht oder repariert werden kann. Stecker und Steckbuchse sind insbesondere explosionsgeschützt ausgeführt, um die entsprechenden Sicherheitsbestimmungen beim Einstecken oder Lösen des Steckers einzuhalten. Weitere Einschränkungen bezüglich Stecker und Steckbuchse sind nicht vorhanden, so dass grundsätzlich alle für explosionsgeschützte Bereiche verwendbaren Stecker und Steckbuchsen im Wesentlichen einsetzbar sind.

Die Verriegelung der Abdeckung in ihrer Schließstellung kann in vielfältiger Weise erfolgen. Die Verriegelung ist allerdings so ausgeführt, dass sie erst nach Lösen der Verbindung zwischen Stecker und Steckbuchse aufgehoben und die Abdeckung zu öffnen oder zu entfemen ist. Ein Beispiel für eine solche Verriegelung ist eine elektrische oder elektromagnetische Verriegelung, die nur bei Spannungsbeaufschlagung der Leuchte über den Stecker eingeschaltet ist. Sobald die Leuchte spannungsfrei geschaltet ist, ist die Verriegelung aufgehoben.

Die Steckbuchse kann so ausgebildet sein, dass sie eine Einstecköffnung für den Stecker aufweist. Weiterhin besteht die Möglichkeit, dass der Stecker eine die entsprechenden Steckkontakte umgebende Hülse aufweist, die von außen auf die Steckbuchse aufschiebbar ist. Stecker und Steckbuchse können mit unterschiedlichen Querschnitten ausgebildet sein. Dabei kann der Querschnitt zur Codierung von Steckern und Steckbuchsen dienen, so dass beispielsweise nur Versorgungsleitungen mit entsprechender Spannung oder entsprechenden Stromkreisen mit der entsprechenden Leuchte verbindbar sind.

Um ein zufälliges Lösen der Verbindung zwischen Stecker und Steckbuchse zu vermeiden, kann die Steckbuchse eine Verriegelungseinrichtung für den eingesteckten Stecker aufweisen. Eine solche Verriegelungseinrichtung kann beispielsweise als Bajonettverschluss oder dergleichen ausgebildet sein.

Im Gegensatz zu dem eingangs genannten Stand der Technik ist es erfindungsgemäß nicht mehr notwendig, die Versorgungsleitung bis zu entsprechenden Anschlussklemmen oder Fassungen des Leuchtmittels in die Leuchte hineinzuführen. Statt dessen kann erfindungsgemäß die elektrische Verbindung von der Steckbuchse zum Betriebsmittel innerhalb der Leuchte bereits werksseitig erfolgen.

Da bei den bekannten Leuchten es notwendig war, erst durch Öffnen der Abdeckung des Leuchtmittels und durch Spannungsfreischalten der Versorgungsleitung die gesamte Leuchte spannungsfrei zu schalten, war eine Montage oder Demontage der Leuchte nur bei spannungsfrei geschalteter Versorgungsleitung möglich. Durch die erfindungsgemäße einfache Spannungsfreischaltung der gesamten Leuchte ist dies nicht mehr notwendig. Daher kann das Leuchtengehäuse ohne Aufnahmemittel für Anschlussklemmen oder dergleichen beispielsweise in der Abdeckung ausgebildet sein.

Befestigungsmittel können direkt am Leuchtengehäuse einteilig angeformt sein und beispielsweise Rastvertiefungen, Rastvorsprünge, Einraststege, Einschubvorsprünge oder dergleichen sein. Auf diese Weise kann die Leuchte durch entsprechendes Verrasten der Befestigungsmittel mit an Decke, Wand oder Mast angeordneten Gegenrastelementen dort lösbar befestigt werden. Anschließend erfolgt das Anbringen des Steckers an der Steckbuchse und gleichzeitig die Verriegelung der Abdeckung.

Um die Verriegelung einfacher und mechanisch auszubilden, kann die Abdeckung eine Verriegelungseinrichtung aufweisen, die mit dem eingesteckten Teil der Steckverbindung, beispielsweise dem Stecker, in Eingriff ist. Das heißt, durch Zusammenfügen der Steckverbindung wird die Verriegelung hergestellt, wobei beispielsweise der Stecker bei Annäherung oder bei beginnendem Einstecken in die Steckbuchse ein entsprechendes Verriegelungselement betätigt, das die Abdeckung in ihrer Schließstellung verriegelt.

Bei einer einfach herstellbaren und leicht zu betätigenden Verriegelungseinrichtung kann diese wenigstens eine Einstecköffnung aufweisen, in die ein entsprechendes Arretierelement des Steckers einsteckbar ist. Das in die Einstecköffnung der Abdeckung eingesteckte Arretierelement des Steckers verhindert dann, dass die Abdeckung relativ zum Stecker beweglich und entsprechend vom Leuchtengehäuse lösbar ist. Es ist auch eine umgekehrte Anordnung von Stecker und Steckbuchse möglich und ebenso kann das an der Leuchte anzubringende Teil der Steckverbindung eine Einstecköffnung und die Leuchte ein entsprechendes Arretierelement aufweisen.

Um in diesem Zusammenhang sicherzustellen, dass die Verriegelung vor Herstellen einer Spannungsversorgung der Leuchte hergestellt bzw. vor Spannungsfreischalten der Leuchte gelöst ist, kann eine Einstecktiefe der Einstecköffnung größer als eine entsprechende Einstecktiefe der Steckverbindung sein.

Die Erfindung betrifft ebenfalls das Teil der Steckverbindung (Steckelement, Stecker), das am Ende der Versorgungsleitung zum Anschließen an einer explosionsgeschützten Leuchte der oben beschriebenen Art angeordnet ist. Dieses Teil ist in das Gegenelement (Steckbuchse) der Leuchte einsteckbar, wobei gleichzeitig oder vorauseilend das Arretierelement in die entsprechende Einstecköffnung in der Abdeckung eingesteckt wird. Selbstverständlich ist auch eine umgekehrte Anordnung von Arretierelement und Einstecköffnung möglich.

Das Arretierelement ist komplementär zur Einstecköffnung ausgebildet. Bei einem einfachen Ausführungsbeispiel kann das Arretierelement ein Arretierstift sein.

Um das Arretierelement beim Einstecken des Steckers in einfacher Weise der Einstecköffnung zuordnen zu können, kann das Arretierelement beabstandet und parallel zum Stecker an diesem angeordnet sein.

Im einfachsten Fall kann das Arretierelement durch einen Verbindungssteg am Steckelement befestigt sein. Dieser verläuft beispielsweise radial auswärts relativ zum Steckelement und an seinem außenliegenden Ende ist der Arretierstift angeordnet.

Um gegebenenfalls das Arretierelement ausrichten zu können, kann dieses relativ zum Stecker verdrehbar sein.

Um in einfacher Weise sicherzustellen, dass die Verriegelung der Abdeckung in jedem Fall vor Herstellen der elektrischen Verbindung zwischen Stecker und Steckbuchse erfolgt, kann das Arretierelement über ein freies Ende des an der Versorgungsleitung angeordneten Steckverbindungsteils vorstehen. Dadurch wird noch bei Annäherung an das an der Leuchte angeordnete Gegenelement oder am Beginn des Einsteckens das Arretierelement bereits in die Einstecköffnung eingeschoben und stellt damit die Verriegelung der Abdeckung in ihrer Schließstellung sicher.

Im Folgenden wird ein vorteilhaftes Ausführungsbeispiel der Erfindung anhand der in der Zeichnung beigefügten Figuren näher erläutert.

Es zeigt:
- Fig. 1: eine teilweise geschnittene Seitenansicht einer erfindungsgemäßen Leuchte mit Steckverbindung.

In Fig. 1 ist eine teilweise geschnittene Seitenansicht einer erfindungsgemäßen Leuchte 1 darstellt. Diese weist ein in der Regel wannenförmiges Leuchtengehäuse 2 auf, das beispielsweise an einer Decke, einer Wand, einem Masten oder dergleichen befestigbar ist. Innerhalb des Leuchtengehäuses 2 sind ein Vorschaltgerät 23 (falls erforderlich), Anschlussklemmen 5 und elektrische Anschlussleitungen 12 angeordnet. Weiter stehen aus dem Leuchtengehäuse 2 in der Regel Fassungen 3 oder dergleichen vor, die zur Halterung und elektrischen Versorgung eines Leuchtmittels 4 dienen. Ein solches Leuchtmittel kann beispielsweise eine Leuchtstofflampe, eine Glühlampe, eine Metalldampf-Hochdrucklampe, eine Quecksilberdampf-Hochdrucklampe, eine Natriumdampf-Hochdrucklampe oder dergleichen sein.

Die Fassungen sind entsprechend zu dem verwendeten Leuchtmittel 4 ausgebildet. An einer Seite des Leuchtengehäuses 2 ist bei dem dargestellten Ausführungsbeispiel nach Fig. 1 ein Steckverbindungsteil 8 angeordnet, das eine Wandung des Leuchtengehäuses 2 durchsetzt. Dieses Steckverbindungsteil 8 ist innerhalb des Leuchtengehäuses 2 über elektrische Anschlussleitungen 12 direkt mit dem Vorschaltgerät 23 verbunden, welches wiederum mit den Fassungen 3 zur elektrischen Versorgung des Leuchtmittels 4 verbunden ist.

An einer Außenseite des Leuchtengehäuses 2 sind Befestigungsmittel 13 ausgebildet. Diese können beispielsweise als Rastvertiefungen, Rastvorsprtinge, Einsteckschienen oder dergleichen ausgebildet sein. Die Befestigungsmittel dienen zur lösbaren und formschlüssigen Befestigung des Leuchtengehäuses 2 und damit der Leuchte 1 an Wand, Decke oder Mast. Ein entsprechender Adapter für die Befestigungsmittel 13 kann vorher an Wand, Decke oder Mast befestigt werden.

Eine Öffnung des Leuchtengehäuses 2 ist von einer lichtdurchlässigen Abdeckung 7 abgedeckt, wodurch sich insgesamt eine explosionsgeschützte Leuchte ergibt. Die Abdeckung ist beispielsweise durch eine entsprechende Verschlussmechanik am Leuchtengehäuse befestigbar.

In der Abdeckung 7 ist das Leuchtmittel 4 dargestellt, wobei die Abdeckung 7 in Fig. 1 in ihrer Schließstellung 10 angeordnet ist.

An einer Seite der Leuchte 1 ist in der Abdeckung 7 eine Verriegelungseinrichtung 14 vorgesehen, die eine Einstecköffnung 15 aufweist. Alternativ kann auch ein Vorsprung oder dergleichen an der Abdeckung angeformt sein, welcher zusammen mit einer Aussparung oder dergleichen an dem Steckverbindungsteil die Verriegelung sicherstellt. Ist in der Abdeckung die Einstecköffnung als Sackbohrung oder dergleichen ausgebildet, ist in diese ein entsprechender Arretierstift 20 als Arretierelement 19 einsteckbar ist. Das Arretierelement 19 ist an einem Stecker 9 angeordnet, der an einem Ende 18 einer Versorgungsleitung 6 angeordnet und mit der Steckbuchse 8 zur Spannungsversorgung der Leuchte 1 verbindbar ist. Der Arretierstift 20 ist parallel und beabstandet zum Stecker 9 angeordnet, wobei er über einen Verbindungssteg 21 an einer Außenseite des Steckers befestigt ist. Dabei kann Arretierstift 20 mit Verbindungssteg 21 drehbar am Stecker 9 gelagert sein. Bei umgekehrter Anordnung von Arretierelement und Einstecköffnung gilt das Vorangehende analog.

Um sicherzustellen, dass vor Herstellen einer elektrischen Verbindung zwischen dem fest angeordneten Teil 8 und dem beweglichen Teil 9 der Steckverbindung die Abdeckung 7 in ihrer Schließstellung 10 verriegelt ist, steht der Arretierstift 20 über ein freies Ende 22 des beweglichen Teils (Stecker) 9 vor und ist die Einstecköffnung 15 mit einer größeren Einstecktiefe 16 als die Einstecktiefe 17 des fest angeordneten Teils (Steckbuchse) 8 ausgebildet. Dabei wird die elektrische Verbindung zwischen Steckbuchse und Stecker erst hergestellt, wenn der Arretierstift 20 nahezu vollständig in die Einstecköffnung 15 eingesteckt ist.

Erfindungsgemäß ergibt sich somit eine einfach herstellbare und schnell lösbare elektrische Verbindung, die alle Erfordernisse des Explosionsschutzes erfüllt. Gleichzeitig mit der Verbindung von Stecker und Steckbuchse wird die Verriegelung der Abdeckung sichergestellt. Das Innere der Leuchte kann gemäß der Erfindung einfacher aufgebaut sein, da keine speziellen Abdeckungen für noch spannungsversorgte Teile innerhalb der Lampe vorhanden sein muss. Erfindungsgemäß wird in einfacher Weise immer die gesamte Leuchte spannungsfrei geschaltet, und nicht nur das Leuchtmittel. Weiterhin wird der Aufwand beim elektrischen Anschließen der Leuchte und auch beim Befestigen der Leuchte am Einsatzort reduziert. Dadurch werden die Leuchten preiswerter und sind einfacher handhabbar.

Die Ausgestaltung von Stecker (beweglichem Steckverbindungsteil) und Steckerbuchse (festem Steckverbindungsteil) ist so gewählt, dass im explosionsgefährdeten Bereich Stecker und Steckbuchse verbunden oder getrennt werden können, ohne dass ein dabei gegebenenfalls entstehender Schließ- oder Öffnungsfunke ein die Leuchte umgebendes explosionsfähiges Gemisch zünden kann.

## Patentansprüche

1. Explosionsgeschützte Leuchte (1) mit einem Leuchtengehäuse (2) und einem an diesem durch wenigstens eine Fassung (3) befestigbaren und elektrisch versorgbaren Leuchtmittel (4), welche Fassung (3) mit einer Versorgungsleitung (6) verbindbar ist und welches Leuchtengehäuse (2) durch eine lichtdurchlässige Abdeckung (7) verschließbar und nur im spannungsfreien Zustand zu öffnen ist, **dadurch gekennzeichnet, dass** außen am Leuchtengehäuse (2) ein Gegenelement (8) einer Steckverbindung angeordnet ist, mit dem ein entsprechendes Steckelement (9) der Steckverbindung an der Versorgungsleitung (6) insbesondere explosionsgeschützt verbindbar ist, wobei bis zum Lösen der Steckverbindung die Abdeckung (7) in ihrer Schließstellung (10) verriegelt ist.

2. Explosionsgeschützte Leuchte nach Anspruch 1, **dadurch gekennzeichnet, dass** die Abdeckung (7) in ihrer Schließstellung durch Einstecken des Steckelements (9) verriegelbar ist.

3. Explosionsgeschützte Leuchte nach Anspruch 1 oder 2, **dadurch gekennzeichnet, dass** das Gegenelement (8) eine Verriegelungseinrichtung für das eingesteckte Steckelement (9) aufweist.

4. Explosionsgeschützte Leuchte nach wenigstens einem der vorangehenden Ansprüche, **dadurch gekennzeichnet, dass** elektrische Anschlussleitungen (12) von dem Gegenelement (8) zu den Anschlussklemmen (5) zur Fassung (3) oder einem Vorschaltgerät (23) verlegt sind.

5. Explosionsgeschützte Leuchte nach wenigstens einem der vorangehenden Ansprüche, **dadurch gekennzeichnet, dass** das Leuchtengehäuse (2) Befestigungsmittel (13) zur insbesondere formschlüssigen Befestigung an Decke, Wand oder Mast aufweist.

6. Explosionsgeschützte Leuchte nach Anspruch 5, **dadurch gekennzeichnet, dass** die Befestigungsmittel (13) als Rastvertiefung und/oder Rastvorsprung und/oder Einraststeg und/oder Einschubvorsprung oder dergleichen ausgebildet sind.

7. Explosionsgeschützte Leuchte nach wenigstens einem der vorangehenden Ansprüche, **dadurch gekennzeichnet, dass** die Abdeckung (7) eine Verriegelungseinrichtung (14) aufweist, die in Schließstellung (10) der Abdeckung mit dem eingesteckten Steckelement (9) in Eingriff ist.

8. Explosionsgeschützte Leuchte nach Anspruch 7, **dadurch gekennzeichnet, dass** die Verriegelungseinrichtung (14) eine Einstecköffnung (15) aufweist.

9. Explosionsgeschützte Leuchte nach Anspruch 8, **dadurch gekennzeichnet, dass** eine Einstecktiefe (16) der Einstecköffnung (11) größer als eine entsprechende Einstecktiefe (17) des Gegenelements (8) ist.

10. Steckverbindung mit einem Steckelement (9) am Ende (18) einer Versorgungsleitung (6) zum Anschluss an eine explosionsgeschützte Leuchte (1) nach einem der vorangehenden Ansprüche, **dadurch gekennzeichnet, dass** das Steckelement (9) ein in eine Einstecköffnung (15) in der Abdeckung (7) der Leuchte (1) einsteckbares Arretierelement (19) aufweist.

11. Steckverbindung nach Anspruch 10, **dadurch gekennzeichnet, dass** das Arretierelement (19) ein Arretierstift (20) ist.

12. Steckverbindung nach Anspruch 10 oder 11, **dadurch gekennzeichnet, dass** das Arretierelement (19) beabstandet und parallel zum Steckelement (9) an diesem angeordnet ist.

13. Steckverbindung nach einem der Ansprüche 10 bis 12, **dadurch gekennzeichnet, dass** das Arretierelement (19) durch einen Verbindungssteg (21) am Steckelement (9) befestigt ist.

14. Steckverbindung nach einem der Ansprüche 10 bis 13, **dadurch gekennzeichnet, dass** das Arretierelement (19) relativ zum Steckelement (9) verdrehbar ist.

15. Steckverbindung nach einem der Ansprüche 10 bis 14, **dadurch gekennzeichnet, dass** das Arretierelement (19) über ein freies Ende (22) des Steckelements (9) vorsteht.

## Claims

1. Explosion-protected light (1) having a light housing (2) and a lighting means (4) which can be attached to the latter by at least one mounting (3) and supplied electrically, which mounting (3) can be connected to a supply line (6) and which light housing (2) can be closed by a light-permeable cover (7) and can be opened only in the voltage-free state, **characterised in that** externally on the light housing (2) is arranged a counter element (8) of a plug connection, with which a corresponding plug element (9) of the plug connection can be connected to the supply line (6) in particular in an explosion-protected manner, wherein the cover (7) is locked in its closed position (10) until release of the plug connection.

2. Explosion-protected light according to claim 1, **characterised in that** the cover (7) can be locked in its closed position by inserting the plug element (9).

3. Explosion-protected light according to claim 1 or 2, **characterised in that** the counter element (8) has a locking device for the inserted plug element (9).

4. Explosion-protected light according to at least one of the preceding claims, **characterised in that** electrical connecting cables (12) are laid from the counter element (8) to terminals (5) of the mounting (3) or a ballast equipment (23).

5. Explosion-protected light according to at least one of the preceding claims, **characterised in that** the light housing (2) has attachment means (13) for in particular positive attachment to ceiling, wall or mast.

6. Explosion-protected light according to claim 5, **characterised in that** the attachment means (13) are designed as locking depression and/or locking projection and/or catch bar and/or slide-in projection or the like.

7. Explosion-protected light according to at least one of the preceding claims, **characterised in that** the cover (7) has a locking device (14), which in closed position (10) of the cover engages with the inserted plug element (9).

8. Explosion-protected light according to claim 7, **characterised in that** the locking device (14) has an insertion opening (15).

9. Explosion-protected light according to claim 8, **characterised in that** an insertion depth (16) of the insertion opening (11) is greater than a corresponding insertion depth (17) of the counter element (8).

10. Plug connection having a plug element (9) on the end (18) of a supply line (6) for connection to an explosion-protected light (1) according to one of the preceding claims, **characterised in that** the plug element (9) has a locking element (19) which can be inserted in an insertion opening (15) in the cover (7) of the light (1).

11. Plug connection according to claim 10, **characterised in that** the locking element (19) is a locking pin (20).

12. Plug connection according to claim 10 or 11, **characterised in that** the locking element (19) is arranged on the plug element (9) at a distance and parallel to the latter.

13. Plug connection according to one of claims 10 to 12, **characterised in that** the locking element (19) is attached to the plug element (9) by a connecting bar (21).

14. Plug connection according to one of claims 10 to 13, **characterised in that** the locking element (19) can be rotated relative to the plug element (9).

15. Plug connection according to one of claims 10 to 14, **characterised in that** the locking element (19) projects beyond a free end (22) of the plug element (9).

## Revendications

1. Appareil d'éclairage (1) protégé contre les explosions, comprenant un boîtier de lampe (2) et un moyen d'éclairage (4) fixable sur celui-ci par au moins une douille (3) et apte à être alimenté électriquement, la douille (3) pouvant être connectée à une ligne d'alimentation (6) et le boîtier de lampe (2) pouvant être fermé par un couvercle transparent (7) et ne pouvant être ouvert que hors tension, **caractérisé en ce que**, extérieurement sur le boîtier de l'appareil d'éclairage, un contre-élément (8) d'un connecteur est disposé, avec lequel un élément d'enfichage correspondant (9) du connecteur peut être connecté à la ligne d'alimentation (6) en particulier de manière protégée contre les explosions, le couvercle (7) étant verrouillé dans sa position fermée (10) jusqu'à l'enlèvement du connecteur.

2. Appareil d'éclairage protégé contre les explosions selon la revendication 1, **caractérisé en ce que** le couvercle (7) peut être verrouillé dans sa position fermée par enfichage de l'élément d'enfichage (9).

3. Appareil d'éclairage protégé contre les explosions selon la revendication 1 ou 2, **caractérisé en ce que** le contre-élément (8) présente un dispositif de verrouillage pour l'élément d'enfichage enfiché (9).

4. Appareil d'éclairage protégé contre les explosions selon au moins l'une quelconque des revendications précédentes, **caractérisé en ce que** des lignes de connexion électriques (12) sont déposées depuis le contre-élément (8) jusqu'aux bornes de connexion (5) de la douille (3) ou d'un appareil de pré-commutation (23).

5. Appareil d'éclairage protégé contre les explosions selon au moins l'une quelconque des revendications précédentes, **caractérisé en ce que** le boîtier de lampe (2) présente des moyens de fixation (13) pour la fixation en particulier mécanique à un plafond, à un mur ou à un mât.

6. Appareil d'éclairage protégé contre les explosions selon la revendication 5, **caractérisé en ce que** les moyens de fixation (13) se présentent sous la forme d'un évidement d'arrêt et/ou d'une saillie d'arrêt et/ou d'une barrette d'encliquetage et/ou d'une saillie d'enfichage ou similaires.

7. Appareil d'éclairage protégé contre les explosions selon au moins l'une quelconque des revendications précédentes, **caractérisé en ce que** le couvercle (7) comprend un dispositif de verrouillage (14) qui, lorsque le couvercle est en position fermée (10), est en prise avec l'élément d'enfichage enfiché (9).

8. Appareil d'éclairage protégé contre les explosions selon la revendication 7, **caractérisé en ce que** le dispositif de verrouillage (14) présente une ouverture d'enfichage (15).

9. Appareil d'éclairage protégé contre les explosions selon la revendication 8, **caractérisé en ce qu'**une profondeur d'enfichage (16) de l'ouverture d'enfichage (11) est plus grande qu'une profondeur d'enfichage correspondante (17) du contre-élément (8).

10. Connecteur avec un élément d'enfichage (9) à l'extrémité (18) d'une ligne d'alimentation (6) pour la connexion à un appareil d'éclairage protégé contre les explosions (1) selon l'une quelconque des revendications précédentes, **caractérisé en ce que** l'élément d'enfichage (9) comprend un élément d'arrêt couvercle dans une ouverture d'enfichage (15) dans le couvercle (7) de l'appareil d'éclairage (1).

11. Connecteur selon la revendication 10, **caractérisé en ce que** l'élément d'arrêt (19) est une tige d'arrêt (20).

12. Connecteur selon la revendication 10 ou 11, **caractérisé en ce que** l'élément d'arrêt (19) est disposé à distance de l'élément d'enfichage (9) et parallèlement à celui-ci.

13. Connecteur selon l'une quelconque des revendications 10 à 12, **caractérisé en ce que** l'élément d'arrêt (19) est fixé par une barrette de connexion (21) à l'élément d'enfichage (9).

14. Connecteur selon l'une quelconque des revendications 10 à 13, **caractérisé en ce que** l'élément d'arrêt (19) peut tourner par rapport à l'élément d'enfichage (9).

15. Connecteur selon l'une quelconque des revendications 10 à 14, **caractérisé en ce que** l'élément d'arrêt (19) dépasse d'une extrémité libre (22) de l'élément d'enfichage (9).
